# EUROPÄISCHE PATENTSCHRIFT

(11) **EP 4 345 156 B1**
(45) Veröffentlichungstag und Bekanntmachung des Hinweises auf die Patenterteilung: **07.01.2026**
(21) Anmeldenummer: 22198941.1
(22) Anmeldetag: 30.09.2022
(51) Int. Cl.: C11D 17/00, C11D 3/50

(54) **WC-STEINE MIT BESCHICHTUNG**
TOILET BLOCKS WITH COATING
BLOC DE WC AVEC REVÊTEMENT

(43) Veröffentlichungstag der Anmeldung: 03.04.2024
(73) Patentinhaber: Henkel AG & Co. KGaA, 40589 Düsseldorf (DE)
(72) Erfinder: Schmeling, Marianne, 41352 Korschenbroich (DE); Titzer, Jasmina, 40699 Erkrath (DE); Segler, Tobias, 40589 Düsseldorf (DE)

(56) Entgegenhaltungen:
- EP-A1- 1 223 113
- EP-A1- 2 014 758
- WO-A1-2012/017276
- WO-A1-2017/103875
- WO-A1-2021/018822
- DE-A1- 102008 037 723
- DE-A1- 102009 003 088

## Beschreibung

Die Erfindung betrifft ein System aus einer Verpackung und mindestens einem beschichteten WC-Reinigungsblock enthaltend Parfüm und einer Abgabevorrichtung.

WC-Reinigungsstücke, auch als WC-Steine bekannt, werden bereits seit langem zur Reinigung, Desinfektion und Beduftung von Toiletten unter dem Beckenrand (sogenannte Rimblocks) sowie im Wasserkasten (In-tank-Blocks oder cistern blocks) eingesetzt. Dabei haben in den letzten Jahren die Ästhetik und die Leistung eine immer größere Bedeutung erlangt. Dies führte beispielsweise zur Entwicklung gelförmiger oder flüssiger Duftspüler, die teilweise in Mehrkammerbehältnissen angeboten werden und so die Kombination eines Reinigungsmittels, welches bei Betätigung der WC-Spülung abgegeben wird, mit einer permanenten Raumbeduftung erlauben. Die EP 2 014 758 A1, WO 2012/017276 A1, WO 2017/103875 A1, EP 1 223 113 A1, WO 2021/018822 A1, DE 10 2009 003088 A1 beschreiben WC-Steine.

Daneben sind aber weiterhin die festen WC-Steine relevant. Diese wurden bislang überwiegend durch Extrusion hergestellt und anschließend zugeschnitten, so dass meist quaderförmige WC-Rimblocks erhalten wurden, die anschließend in entsprechende Körbchen eingesetzt wurden.

Ein Nachteil dieser Rimblocks ist dabei, dass sie durch das in das Körbchen eindringende Spülwasser aufquellen, ungleichmäßig abgespült werden und ihre Form verlieren. Bereits nach kurzer Zeit bleibt daher ein unästhetischer Block zurück.

Ferner werden solche Rimblocks üblicherweise in Sichtverpackungen, sogenannten Blisterverpackungen, verkauft. Unter einer Sichtverpackung versteht man eine Produktverpackung, die es dem Kunden bzw. Käufer erlaubt, die verpackte Ware zu sehen.

Das Produkt wird dabei vor einer meist mit Informationen bedruckten Papprückwand präsentiert und mit einem Kunststofffolienformteil fixiert. Bei manchen Sichtverpackungen besteht auch die Rückwand aus Kunststofffolie, oder manchmal einer Aluminiumfolie.

Man unterscheidet zwischen Schweißverpackungen, Klemmverpackungen und Heftverpackungen: Bei Schweißverpackungen werden Folienvorderseite und Folienrückwand durch Hitze miteinander verbunden, was gleichzeitig ein Warensiegel darstellt. Bei Klemmverpackungen werden die Ränder des Folienvorderteiles um die Papprückwand herumgebogen, indem man den Kunststoff erwärmt. Bei Heftverpackungen werden Folienvorderteil und Papprückwand mittels Heftklammern miteinander verbunden. Die Formgebung der Blisterkontur geschieht per Thermoformtechnik.

Die Sichtverpackung hat für den Einzelhändler Vorteile. Sie kann meist auf standardisierte Halterungen aufgeschoben werden, was die Präsentation und die Inventur erleichtert. Vorteilhaft ist auch, dass die Blisterverpackung dem Verbraucher einen Blick auf die Reinigungsmittelformkörper erlaubt, wobei der Verbraucher durch die transparente Plastikvorderseite der Verpackung auf den Reinigungsmittelformkörper schaut.

Nachteilig hingegen ist aus Sicht des Umweltschutzes der hohe Verpackungsmüll, besonders bei kleinen Gegenständen wie den Reinigungsmittelformkörpern, sowie die schlechtere Ökobilanz von Kunststoff gegenüber Karton. Blister sind deshalb umstritten.

Es war daher wünschenswert, einen formschönen und ästhetischen WC-Stein zu formulieren, der während seiner gesamten Lebensdauer gleichmäßig abgespült wird und möglichst wenig aufquillt. Gleichzeitig soll der bei der Produktion anfallende Plastikmüll möglichst reduziert werden.

Die Erfindung betrifft nun ein System umfassend:
mindestens einem WC-Reinigungsblock enthaltend Parfüm, dadurch gekennzeichnet, dass der WC-Reinigungsblock eine Beschichtung aufweist, wobei die Beschichtung aus einem wasserlöslichen Film besteht;
eine Abgabevorrichtung umfassend den mindestens einen WC-Reinigungsblock; und eine Verpackung für die Abgabevorrichtung, umfassend eine Rückseite und eine Vorderseite wobei die Vorderseite wenigstens teilweise frei von Verpackung ist, dahingehend dass die Vorderseite der Verpackung einen ausgesparten, verpackungsfreien Teil aufweist, wodurch die Sicht auf den Reinigungsmittelformkörper möglich ist, wobei die Rückseite der Verpackung Papier oder Pappe aufweist.

Überraschend wurde nun gefunden, dass ein Reinigungsmittelformkörper, welcher Parfüm, enthält, und ferner eine Beschichtung aufweist, eine Reduktion von Plastikabfällen erlaubt. Diese WC-Steine quellen nicht auf und weisen aufgrund ihrer bevorzugt runden Form stets eine maximale Oberfläche auf. Das Abspülen erfolgt daher gleichmäßig, so dass auch nach einer Vielzahl von Abspülvorgängen die ursprüngliche Form erhalten bleibt. Die Beschichtung des Steins erlaubt es, beim Verkauf der Steine auf eine Blisterverpackung zu verzichten, und damit den anfallenden Plastikmüll zu reduzieren. Insbesondere reicht bei der Verpackung der Reinigungsmittelformkörper eine einfache Papprückseite aus. Die Diffusion von Duftstoffen wird dabei durch die Beschichtung verhindert.

Optional wird der WC-Reinigungsblock in einer Abgabevorrichtung, etwa einem sog. WC-Körbchen, zur Anwendung gebracht.

Gegenstand der Erfindung ist somit ein System aus einer Verpackung, mindestens einem WC-Reinigungsblock und einer Abgabevorrichtung, wobei die Verpackung eine Rückseite bevorzugt aus Papier oder Pappe aufweist und die Vorderseite wenigstens teilweise frei von einer Verpackung ist. Die Abgabevorrichtung mit dem WC-Stein ist dabei an der Rückseite der Verpackung befestigt. Die Vorderseite der Verpackung weist einen verpackungsfreien Teil auf, insbesondere dahingehend, dass durch den ausgesparten Teil der Verpackung die Sicht auf den Reinigungsmittelformkörper möglich ist, wobei im Wesentlichen auf eine Plastikverpackung verzichtet werden kann. Besonders bevorzugt ist die Verpackung im wesentlichen frei von Plastik. Da die Vorderseite wenigstens teilweise frei von einer Verpackung ist, dahingehend, dass durch den ausgesparten Teil der Verpackung die Sicht auf den Reinigungsmittelformkörper möglich ist und der WC-Reinigungsblock im Stoffaustausch mit der Umgebung steht, kann es zu einer Stoffdiffusion in die Umgebung kommen. Insbesondere leichtflüchtige Parfümöle können so entweichen. Dies wird erfindungsgemäß dadurch vermieden, dass der WC-Reinigungsblock eine Beschichtung aufweist, insbesondere aus einem transparenten Film, insbesondere ein PVA Film, da eine solcher PVA Film im Wesentlichen transparent ist und damit auch der optische Eindruck beim Kauf erhalten bleibt. Erfindungsgemäß ist vorliegend also besonders die Kombination von WC-Reinigungsblock mit einem wasserlöslichen Film in der oben beschriebenen Verpackung maßgeblich. Denn nur mittels dieser Kombination können Dufteindruck und optisches Erscheinungsbild der WC-Reinigungsblöcke erhalten bleiben unter Verwendung einer ökologisch vorteilhafteren Verpackung.

Das beschriebene System betrifft bevorzugt sogenannte "RimBlocks", also WC-Reinigungsblöcke wie oben beschrieben, in einer Abgabevorrichtung. Denn diese können mittels der Abgabevorrichtung einfach an der Rückseite der Verpackung befestigt werden. Bei sogenannten "InTank" WC-Reinigungsblöcken, die im Toilettenspülkasten verwendet werden, hingegen kann die Befestigung nicht über eine Abgabevorrichtung erfolgen.

Der WC-Reinigungsblock kann in einem Verfahren hergestellt werden, das die Schritte Mischen der Inhaltsstoffe, Extrusion des Gemischs, Schneiden des extrudierten Strangs in Portionsstücke einer definierten Masse und Verformung zu rotationssymmetrischen Körpern umfasst.

Ebenfalls offenbart, aber nicht beansprucht ist ein Verfahren zur Herstellung eines rotationssymmetrischen WC-Reinigungsblocks, welcher Parfüm, nichtionisches Tensid, Alkylbenzolsulfonat und Olefinsulfonat enthält, umfassend die Schritte
a) Mischen der Inhaltsstoffe,
b) Extrusion des Gemischs,
c) Schneiden des extrudierten Strangs in Portionsstücke einer definierten Masse,
d) Verformung zu rotationssymmetrischen Körpern
e) Verpacken

Das erfindungsgemäße Sytem aus dem WC-Reinigungsblock und der Abgabevorrichtung kann zudem in einem Verfahren zum Reinigen und/oder Beduften und/oder Desinfizieren von Spültoiletten eingesetzt werden dergestalt, dass die mit dem WC-Reinigungsblock befüllte Abgabevorrichtung in die WC-Schüssel eingehängt wird und beim Betätigen der Toilettenspülung gelöste Inhaltsstoffe des WC-Reinigungsblocks in das Spülwasser gelangen und dort ihre reinigende und/oder duftende und/oder desinfizierende Wirkung entfalten können. Ebenfalls offenbart, aber nicht beansprucht ist ein Verfahren zum Reinigen und/oder Beduften und/oder Desinfizieren von Spültoiletten unter Verwendung eines Systems aus einem erfindungsgemäßen WC-Reinigungsblock und einer Abgabevorrichtung.

Stoffe, die auch als Inhaltsstoffe von kosmetischen Mitteln dienen, werden nachfolgend ggf. gemäß der *International Nomenclature Cosmetic Ingredient* (INCI)-Nomenklatur bezeichnet. Chemische Verbindungen tragen eine INCI-Bezeichnung in englischer Sprache, pflanzliche Inhaltsstoffe werden ausschließlich nach Linné in lateinischer Sprache aufgeführt, sogenannte Trivialnamen wie "Wasser", "Honig" oder "Meersalz" werden ebenfalls in lateinischer Sprache angegeben. Die INCI-Bezeichnungen sind dem International Cosmetic Ingredient Dictionary and Handbook - Seventh Edition (1997) zu entnehmen, das von The Cosmetic, Toiletry, and Fragrance Association (CTFA), 1101 17th Street, NW, Suite 300, Washington, DC 20036, USA, herausgegeben wird und mehr als 9.000 INCI-Bezeichnungen sowie Verweise auf mehr als 37.000 Handelsnamen und technische Bezeichnungen einschließlich der zugehörigen Distributoren aus über 31 Ländern enthält. Das *International Cosmetic Ingredient Dictionary and Handbook* ordnet den Inhaltsstoffen eine oder mehrere chemische Klassen (*Chemical Classes*)*,* beispielsweise *Polymeric Ethers,* und eine oder mehrere Funktionen (*Functions*)*,* beispielsweise *Surfactants - Cleansing Agents,* zu, die es wiederum näher erläutert und auf die nachfolgend ggf. ebenfalls Bezug genommen wird.

Die Angabe CAS bedeutet, dass es sich bei der nachfolgenden Zahlenfolge um eine Bezeichnung des *Chemical Abstracts Service* handelt.

Im Rahmen der vorliegenden Erfindung stehen Fettsäuren bzw. Fettalkohole bzw. deren Derivate - soweit nicht anders angegeben - stellvertretend für verzweigte oder unverzweigte Carbonsäuren bzw. Alkohole bzw. deren Derivate mit vorzugsweise 6 bis 22 Kohlenstoffatomen, insbesondere 8 bis 20 Kohlenstoffatomen, besonders bevorzugt 10 bis 18 Kohlenstoffatomen, äußerst bevorzugt 12 bis 16 Kohlenstoffatomen, beispielsweise 12 bis 14 Kohlenstoffatomen. Erstere sind insbesondere wegen ihrer pflanzlicher Basis als auf nachwachsenden Rohstoffen basierend aus ökologischen Gründen bevorzugt, ohne jedoch die erfindungsgemäße Lehre auf sie zu beschränken. Insbesondere sind auch die beispielsweise nach der ROELENschen Oxo-Synthese erhältlichen Oxo-Alkohole bzw. deren Derivate mit vorzugsweise 7 bis 19 Kohlenstoffatomen, insbesondere 9 bis 19 Kohlenstoffatomen, besonders bevorzugt 9 bis 17 Kohlenstoffatomen, äußerst bevorzugt 11 bis 15 Kohlenstoffatomen, beispielsweise 9 bis 11, 12 bis 15 oder 13 bis 15 Kohlenstoffatomen, entsprechend einsetzbar.

### Parfüm

Das Mittel enthält einen oder mehrere Duftstoffe, vorzugsweise in einer Menge von 0,01 bis 10 Gew.-%, insbesondere 0,05 bis 8 Gew.-%, besonders bevorzugt 0,1 bis 5 Gew.-%. Als eine Parfümkomponente kann dabei d-Limonen enthalten sein. In einer besonders bevorzugten Ausführungsform enthält der WC-Reinigungsblock dabei ein Parfüm aus ätherischen Ölen (auch als essentielle Öle bezeichnet). Als solche sind beispielsweise Pine-, Citrus-, Jasmin-, Patchouly-, Rosen- oder Ylang-Ylang-Öl im Sinne dieser Erfindung einsetzbar. Ebenfalls geeignet sind Muskateller-Salbeiöl, Kamillenöl, Lavendelöl, Nelkenöl, Melissenöl, Minzöl, Zimtblätteröl, Lindenblütenöl, Wacholderbeeröl, Vetiveröl, Olibanumöl, Galbanumöl und Labdanumöl sowie Orangenblütenöl, Neroliol, Orangenschalenöl und Sandelholzöl.

Um wahrnehmbar zu sein, muss ein Riechstoff flüchtig sein, wobei neben der Natur der funktionellen Gruppen und der Struktur der chemischen Verbindung auch die Molmasse eine wichtige Rolle spielt. So besitzen die meisten Riechstoffe Molmassen bis etwa 200 Dalton, während Molmassen von 300 Dalton und darüber eher eine Ausnahme darstellen. Aufgrund der unterschiedlichen Flüchtigkeit von Riechstoffen verändert sich der Geruch eines aus mehreren Riechstoffen zusammengesetzten Parfüms während des Verdampfens, wobei man die Geruchseindrücke in "Kopfnote" (top note), "Herz- bzw. Mittelnote" (middle note bzw. body) sowie "Basisnote" (end note bzw. dry out) unterteilt.

Haftfeste Riechstoffe, die im Rahmen der vorliegenden Erfindung vorteilhafterweise in den Parfümölen einsetzbar sind, sind beispielsweise die ätherischen Öle wie Angelikawurzelöl, Anisöl, Arnikablütenöl, Basilikumöl, Bayöl, Champacablütenöl, Edeltannenöl, Edeltannenzapfenöl, Elemiöl, Eukalyptusöl, Fenchelöl, Fichtennandelöl, Galbanumöl, Geraniumöl, Gingergrasöl, Guajakholzöl, Gurjunbalsamöl, Helichrysumöl, Ho-Öl, Ingweröl, Irisöl, Kajeputöl, Kalmusöl, Kamillenöl, Kampferöl, Kanagaöl, Kardamomenöl, Kassiaöl, Kiefernnadelöl, Kopaïvabalsamöl, Korianderöl, Krauseminzeöl, Kümmelöl, Kuminöl, Lemongrasöl, Moschuskörneröl, Myrrhenöl, Nelkenöl, Neroliöl, Niaouliöl, Olibanumöl, Origanumöl, Palmarosaöl, Patschuliöl, Perubalsamöl, Petitgrainöl, Pfefferöl, Pfefferminzöl, Pimentöl, Pine-Öl, Rosenöl, Rosmarinöl, Sandelholzöl, Sellerieöl, Sternanisöl, Thujaöl, Thymianöl, Verbenaöl, Vetiveröl, Wacholderbeeröl, Wermutöl, Wintergrünöl, Ylang -Ylang-Öl, Ysop-Öl, Zimtöl, Zimtblätteröl sowie Zypressenöl.

Aber auch die höhersiedenden bzw. festen Riechstoffe natürlichen oder synthetischen Ursprungs können im Rahmen der vorliegenden Erfindung vorteilhafterweise als haftfeste Riechstoffe bzw. Riechstoffgemische in den Parfümölen eingesetzt werden. Zu diesen Verbindungen zählen die nachfolgend genannten Verbindungen sowie Mischungen aus diesen: Ambrettolid, α-Amylzimtaldehyd, Anethol, Anisaldehyd, Anisalkohol, Anisol, Anthranilsäuremethylester, Acetophenon, Benzylaceton, Benzaldehyd, Benzoesäureethylester, Benzophenon, Benzylakohol, Borneol, Bornylacetat, α-Bromstyrol, n-Decylaldehyd, n-Dodecyl-aldehyd, Eugenol, Eugenolmethylether, Eukalyptol, Farnesol, Fenchon, Fenchylacetat, Geranylacetat, Geranylformiat, Heliotropin, Heptincarbonsäuremethylester, Heptaldehyd, Hydrochinon-Di-methylether, Hydroxyzimtaldehyd, Hydroxyzimtalkohol, Indol, Iron, Isoeugenol, Isoeugenolmethylether, Isosafrol, Jasmon, Kampfer, Karvakrol, Karvon, p- Kresolmethyl-ether, Cumarin, p-Methoxyacetophenon, Methyl-n-amylketon, Methylanthranilsäuremethylester, p-Methylacetophenon, Methylchavikol, p-Methylchinolin, Methyl-β-naphthylketon, Methyl-n-nonylacetaldehyd, Methyl-n-nonylketon, Muskon, β-Naphtholethylether, β-Naphthol-methylether, Nerol, Nitrobenzol, n-Nonylaldehyd, Nonylakohol, n-Octylaldehyd, p-Oxy-Acetophenon, Pentadekanolid, β-Phenylethylakohol, Phenylacetaldehyd-Dimethylacetal, Phenylessigsäure, Pulegon, Safrol, Salicylsäureisoamylester, Salicylsäuremethylester, Salicylsäurehexylester, Salicylsäurecyclohexylester, Santalol, Skatol, Terpineol, Thymen, Thymol, γ-Undelacton, Vanilin, Veratrumaldehyd, Zimtaldehyd, Zimtalkohol, Zimtsäure, Zimtsäureethylester, Zimtsäurebenzylester.

Zu den leichter flüchtigen Riechstoffen, die im Rahmen der vorliegenden Erfindung in den Parfümöl vorteilhaft einsetzbar sind, zählen insbesondere die niedriger siedenden Riechstoffe natürlichen oder synthetischen Ursprung, die allein oder in Mischungen eingesetzt werden können. Beispiele für leichter flüchtige Riechstoffe sind Alkyisothiocyanate (Alkylsenföle), Butandion, Limonen, Linalool, Linaylacetat und -propionat, Menthol, Menthon, Methyl-n-heptenon, Phellandren, Phenylacetaldehyd, Terpinylacetat, Citral, Citronellal.

### Tenside

Der WC-Reinigungsblock enthält mindestens ein nichtionisches Tensid sowie mindestens ein Alkylbenzolsulfonat und mindestens ein Olefinsulfonat. Daneben können weitere Tenside enthalten sein.

Bei den Alkylbenzolsulfonaten sind dabei insbesondere solche mit etwa 12 C-Atomen im Alkylteil bevorzugt, etwa lineares Natrium-C10-13-Alkylbenzolsulfonat. Bevorzugte Olefinsulfonate weisen eine Kohlenstoffkettenlänge von 14 bis 16 auf. Der WC-Reinigungsblock enthält dabei bevorzugt 10 bis 70 Gew.-%, vorzugsweise 20 bis 65 Gew.-%, besonders bevorzugt 20 bis 30 Gew.-% Alkylbenzolsulfonat und bevorzugt 10 bis 30 Gew.-%, vorzugsweise 15 bis 30 Gew.-%, besonders bevorzugt 15 bis 25 Gew.-% Olefinsulfonat.

### Nichtionische Tenside

Nichtionische Tenside im Rahmen der Erfindung können Alkoxylate sein wie Polyglycolether, Fettalkoholpolyglycolether, Alkylphenolpolyglycolether, endgruppenverschlossene Polyglycolether, Mischether und Hydroxymischether und Fettsäurepolyglycolester. Ebenfalls verwendbar sind Ethylenoxid/Propylenoxid-Blockpolymere, Fettsäurealkanolamide und Fettsäurepolyglycolether. Eine weitere wichtige Klasse nichtionischer Tenside, die erfindungsgemäß verwendet werden kann, sind die Polyol-Tenside und hier besonders die Glykotenside, wie Alkylpolyglykoside und Fettsäureglucamide. Besonders bevorzugt sind die Alkylpolyglykoside, insbesondere die Alkylpolyglucoside, sowie vor allem die Fettalkoholalkoxylate (Fettalkoholpolyglycolether). Bevorzugte Fettalkoholalkoxylate sind mit Ethylenoxid (EO) und/oder Propylenoxid (PO) alkoxylierte, unverzweigte oder verzweigte, gesättigte oder ungesättigte C₈₋₂₂-Alkohole mit einem Alkoxylierungsgrad bis zu 30, vorzugsweise ethoxylierte C₁₂₋₂₂-Fettalkohole mit einem Ethoxylierungsgrad von weniger als 30, bevorzugt 12 bis 28, insbesondere 20 bis 28, besonders bevorzugt 25, beispielsweise C₁₆₋₁₈-Fettalkoholethoxylate mit 25 EO.

Alkylpolyglykoside sind Tenside, die durch die Reaktion von Zuckern und Alkoholen nach den einschlägigen Verfahren der präparativen organischen Chemie erhalten werden können, wobei es je nach Art der Herstellung zu einem Gemisch monoalkylierter, oligomerer oder polymerer Zucker kommt. Bevorzugte Alkylpolyglykoside sind die Alkylpolyglucoside, wobei besonders bevorzugt der Alkohol ein langkettiger Fettalkohol oder ein Gemisch langkettiger Fettalkohole mit verzweigten oder unverzweigten C₈- bis C₁₈-Alkylketten ist und der Oligomerisierungsgrad (DP) der Zucker zwischen 1 und 10, vorzugsweise 1 bis 6, insbesondere 1,1 bis 3, äußerst bevorzugt 1,1 bis 1,7, beträgt, beispielsweise C₈₋₁₀-Alkyl-1.5-glucosid (DP von 1,5).

Vorzugsweise werden Fettalkoholethoxylate in Mengen von bis zu 20 Gew.-%, besonders bevorzugt 4 bis 12 Gew.-%, besonders bevorzugt 7 bis 9 Gew.-% eingesetzt. Daneben können weitere nichtionische Tenside, etwa Fettsäuremonoalkanolamide und/oder Alkylpolyglykoside, in Mengen von bis zu 10 Gew.-% enthalten sein.

### Weitere anionische Tenside

Als weitere anionische Tenside können im erfindungsgemäßen WC-Reinigungsblock aliphatische Sulfate wie Fettalkoholsulfate, Fettalkoholethersulfate, Dialkylethersulfate, Monoglyceridsulfate und aliphatische Sulfonate wie Alkansulfonate, Ethersulfonate, n-Alkylethersulfonate, Estersulfonate und Ligninsulfonate sein. Ebenfalls im Rahmen der vorliegenden Erfindung verwendbar sind Fettsäurecyanamide, Sulfosuccinate (Sulfobernsteinsäureester), insbesondere Sulfobernsteinsäuremono- und -di-C₈-C₁₈-Alkylester, Sulfosuccinamate, Sulfosuccinamide, Fettsäureisethionate, Acylaminoalkansulfonate (Fettsäuretauride), Fettsäuresarcosinate, Ethercarbonsäuren und Alkyl(ether)phosphate sowie α-Sulfofettsäuresalze, Acylglutamate, Monoglyceriddisulfate und Alkylether des Glycerindisulfats.

Bevorzugt im Rahmen der vorliegenden Erfindung sind die Fettalkoholsulfate und/oder Fettalkoholethersulfate, insbesondere die Fettalkoholsulfate. Fettalkoholsulfate sind Produkte von Sulfatierreaktionen an entsprechenden Alkoholen, während Fettalkoholethersulfate Produkte von Sulfatierreaktionen an alkoxylierten Alkoholen sind. Dabei versteht der Fachmann allgemein unter alkoxylierten Alkoholen die Reaktionsprodukte von Alkylenoxid, bevorzugt Ethylenoxid, mit Alkoholen, im Sinne der vorliegenden Erfindung bevorzugt mit längerkettigen Alkoholen. In der Regel entsteht aus n Molen Ethylenoxid und einem Mol Alkohol, abhängig von den Reaktionsbedingungen, ein komplexes Gemisch von Additionsprodukten unterschiedlicher Ethoxylierungsgrade. Eine weitere Ausführungsform der Alkoxylierung besteht im Einsatz von Gemischen der Alkylenoxide, bevorzugt des Gemisches von Ethylenoxid und Propylenoxid. Bevorzugte Fettalkoholethersulfate sind die Sulfate niederethoxylierter Fettalkohole mit 1 bis 4 Ethylenoxideinheiten (EO), insbesondere 1 bis 2 EO, beispielsweise 1,3 EO.

Die anionischen Tenside werden vorzugsweise als Natriumsalze eingesetzt, können aber auch als andere Alkali- oder Erdalkalimetallsalze, beispielsweise Magnesiumsalze, sowie in Form von Ammonium- oder Mono-, Di-, Tri- bzw. Tetraalkylammoniumsalzen enthalten sein, im Falle der Sulfonate auch in Form ihrer korrespondierenden Säure, z.B. Dodecylbenzolsulfonsäure.

Neben den bisher genannten Tensidtypen kann das erfindungsgemäße Mittel weiterhin auch Kationtenside und/oder amphotere Tenside enthalten.

Geeignete Amphotenside sind beispielsweise Betaine der Formel (Rⁱⁱⁱ)(R^{iv})(R^{v})N⁺CH₂COO⁻, in der Rⁱⁱⁱ einen gegebenenfalls durch Heteroatome oder Heteroatomgruppen unterbrochenen Alkylrest mit 8 bis 25, vorzugsweise 10 bis 21 Kohlenstoffatomen und R^{iv} sowie R^{v} gleichartige oder verschiedene Alkylreste mit 1 bis 3 Kohlenstoffatomen bedeuten, insbesondere C₁₀-C₁₈-Alkyl-dimethylcarboxymethylbetain und C₁₁-C₁₇-Alkylamidopropyl-dimethylcarboxymethylbetain.

Geeignete Kationtenside sind u.a. die quartären Ammoniumverbindungen der Formel (R^{vi})(R^{vii})(R^{viii})(R^{ix})N⁺ X⁻, in der R^{vi} bis R^{ix} für vier gleich- oder verschiedenartige, insbesondere zwei lang- und zwei kurzkettige, Alkylreste und X⁻ für ein Anion, insbesondere ein Halogenidion, stehen, beispielsweise Didecyl-dimethyl-ammoniumchlorid, Alkyl-benzyl-didecyl-ammoniumchlorid und deren Mischungen.

### Beschichtung

Bevorzugt wird als Beschichtung ein Film aus einem wasserlöslichen organischen Material, wobei vorzugsweise Polyvinylalkohol (PVOH) verwendet wird. Besonders bevorzugt hat sich eine Mischung aus 5-50 % PVOH mit niedrigem Hydrolysegrad erwiesen. Der Film wird durch Aufsprühen oder Einweichen erzeugt, und das Produkt vollständig beschichtet. Ein Mix aus unterschiedlichen Hydrolysegraden von PVOH sorgt für beste mechanische Beständigkeit der Beschichtung, Duftbarriere und Löslichkeit.

### Weitere Inhaltsstoffe

Neben den bisher genannten Komponenten kann der WC-Reinigungsblock weitere, üblicherweise in WC-Reinigungsblöcken eingesetzte Inhaltsstoffe enthalten, vorzugsweise ausgewählt aus der Gruppe umfassend Säuren, Basen, Salze, Verdickungsmittel, antimikrobielle Wirkstoffe, Konservierungsstoffe, Komplexbildner, Farbstoffe, Parfümbooster, Füllstoffe, Builder, Bleichmittel, Korrosionsinhibitoren, Abspülregulatoren, Enzyme, Mikroorganismen, Wirkstoffe zur Biofilmentfernung, Wirkstoffe zur Inhibierung der Kalkablagerung, Wirkstoffe zur Verminderung der Schmutzhaftung sowie Gemische derselben. Insgesamt sollten nicht mehr als 60 Gew.-% weitere Inhaltsstoffe enthalten sein, vorzugsweise 0,01 bis 60 Gew.-%, insbesondere 0,2 bis 15 Gew.-%.

### Säuren

WC-Reinigungsblocks können zur Verstärkung der Reinigungsleistung gegenüber Kalk und Urinstein eine oder mehrere Säuren und/oder deren Salze enthalten. Bevorzugt werden die Säuren aus nachwachsenden Rohstoffen hergestellt. Als Säuren eignen sich daher insbesondere organische Säuren wie Ameisensäure, Essigsäure, Citronensäure, Glycolsäure, Milchsäure, Bernsteinsäure, Adipinsäure, Äpfelsäure, Weinsäure und Gluconsäure sowie Gemische derselben. Daneben können aber auch die anorganischen Säuren Salzsäure, Schwefelsäure, Phosphorsäure und Salpetersäure oder auch Amidosulfonsäure bzw. deren Mischungen eingesetzt werden. Besonders bevorzugt sind die Säuren und/oder ihre Salze ausgewählt aus der Gruppe umfassend Citronensäure, Milchsäure, Ameisensäure, ihre Salze sowie Gemische derselben. Sie werden vorzugsweise in Mengen von 0,01 bis 10 Gew.-% eingesetzt, besonders bevorzugt 0,2 bis 5 Gew.-%.

Daneben enthält das Mittel in einer bevorzugten Ausführungsform anorganische Salze, vorzugsweise Alkali- oder Erdalkalimetallsalze, insbesondere Carbonate, Sulfate, Halogenide oder Phosphate sowie Gemische derselben. Besonders bevorzugt werden Natriumsulfat und/oder Natriumcarbonat eingesetzt. Natriumsulfat kann dabei in einer Menge von bis zu 60 Gew.-% enthalten sein, vorzugsweise 0,01 bis 60 Gew.-%, besonders bevorzugt 20 bis 60 Gew.-%, insbesondere 35 bis 55 Gew.-%. Natriumcarbonat und weitere Salze können in einer Menge von bis zu 30 Gew.-%, vorzugsweise bis zu 10 Gew.-%, besonders bevorzugt bis zu 5 Gew.-% enthalten sein.

### Basen

In Mitteln können weiterhin Alkalien enthalten sein. Als Basen werden in Mitteln vorzugsweise solche aus der Gruppe der Alkali- und Erdalkalimetallhydroxide und -carbonate, insbesondere Natriumcarbonat oder Natriumhydroxid, eingesetzt. Daneben können aber auch Ammoniak und/oder Alkanolamine mit bis zu 9 C-Atomen im Molekül verwendet werden, vorzugsweise die Ethanolamine, insbesondere Monoethanolamin.

### Antimikrobielle Wirkstoffe

Eine besondere Form der Reinigung stellen die Desinfektion und die Sanitation dar. In einer entsprechenden besonderen Ausführungsform der Erfindung enthält der WC-Reinigungsblock daher einen oder mehrere antimikrobielle Wirkstoffe, vorzugsweise in einer Menge von 0,01 bis 1 Gew.-%, vorzugsweise 0,02 bis 0,8 Gew.-%, insbesondere 0,05 bis 0,5 Gew.-%, besonders bevorzugt 0,1 bis 0,3 Gew.-%, äußerst bevorzugt 0,2 Gew.-%.

Die Begriffe Desinfektion, Sanitation, antimikrobielle Wirkung und antimikrobieller Wirkstoff haben im Rahmen der erfindungsgemäßen Lehre die fachübliche Bedeutung. Während Desinfektion im engeren Sinne der medizinischen Praxis die Abtötung von - theoretisch allen - Infektionskeimen bedeutet, ist unter Sanitation die möglichst weitgehende Eliminierung aller - auch der für den Menschen normalerweise unschädlichen saprophytischen - Keime zu verstehen. Hierbei ist das Ausmaß der Desinfektion bzw. Sanitation von der antimikrobiellen Wirkung des angewendeten Mittels abhängig, die mit abnehmendem Gehalt an antimikrobiellem Wirkstoff bzw. zunehmender Verdünnung des Mittels zur Anwendung abnimmt.

Erfindungsgemäß geeignet sind beispielsweise antimikrobielle Wirkstoffe aus den Gruppen der Alkohole, Aldehyde, antimikrobiellen Säuren bzw. deren Salze, Carbonsäureester, Säureamide, Phenole, Phenolderivate, Diphenyle, Diphenylalkane, Harnstoffderivate, Sauerstoff-, Stickstoff-Acetale sowie -Formale, Benzamidine, Isothiazole und deren Derivate wie Isothiazoline und Isothiazolinone, Phthalimidderivate, Pyridinderivate, antimikrobiellen oberflächenaktiven Verbindungen, Guanidine, antimikrobiellen amphoteren Verbindungen, Chinoline, 1,2-Dibrom-2,4-dicyanobutan, Iodo-2-propynyl-butyl-carbamat, lod, lodophore und Peroxide. Bevorzugte antimikrobielle Wirkstoffe werden vorzugsweise ausgewählt aus der Gruppe umfassend Ethanol, n-Propanol, i-Propanol, 1,3-Butandiol, Phenoxyethanol, 1,2-Propylenglykol, Glycerin, Undecylensäure, Citronensäure, Milchsäure, Benzoesäure, Salicylsäure, Thymol, 2-Benzyl-4-chlorphenol, 2,2'-Methylen-bis-(6-brom-4-chlorphenol), 2,4,4'-Trichlor-2'-hydroxydiphenylether, N-(4-Chlorphenyl)-N-(3,4-dichlorphenyl)-harnstoff, N,N'-(1,10-decandiyldi-1-pyridinyl-4-yliden)-bis-(1-octanamin)-dihydrochlorid, N,N'-Bis-(4-Chlorphenyl)-3,12-diimino-2,4,11,13-tetraazatetradecandiimidamid, antimikrobielle quaternäre oberflächenaktive Verbindungen, Guanidine. Bevorzugte antimikrobiell wirkende oberflächenaktive quaternäre Verbindungen enthalten eine Ammonium-, Sulfonium-, Phosphonium-, Jodonium- oder Arsoniumgruppe. Weiterhin können auch antimikrobiell wirksame ätherische Öle eingesetzt werden, die gleichzeitig für eine Beduftung des Reinigugsmittels sorgen. Besonders bevorzugte antimikrobielle Wirkstoffe sind jedoch ausgewählt aus der Gruppe umfassend Salicylsäure, quaternäre Tenside, insbesondere Benzalkoniumchlorid, Peroxo-Verbindungen, insbesondere Wasserstoffperoxid, Alkalimetallhypochlorit sowie Gemische derselben.

### Konservierungsstoffe

Konservierungsstoffe können gleichfalls in WC-Reinigungsblöcken enthalten sein. Als solche können im wesentlichen die bei den antimikrobiellen Wirkstoffen genannten Stoffe eingesetzt werden.

### Komplexbildner

Komplexbildner (*INCI* Chelating Agents), auch Sequestriermittel genannt, sind Inhaltsstoffe, die Metallionen zu komplexieren und inaktivieren vermögen, um ihre nachteiligen Wirkungen auf die Stabilität oder das Aussehen der Mittel, beispielsweise Trübungen, zu verhindern. Einerseits ist es dabei wichtig, die mit zahlreichen Inhaltsstoffen inkompatiblen Calcium- und Magnesiumionen der Wasserhärte zu komplexieren. Die Komplexierung der Ionen von Schwermetallen wie Eisen oder Kupfer verzögert andererseits die oxidative Zersetzung der fertigen Mittel. Zudem unterstützen die Komplexbildner die Reinigungswirkung.

Geeignet sind beispielsweise die folgenden gemäß *INCI* bezeichneten Komplexbildner: Aminotrimethylene Phosphonic Acid, Beta-Alanine Diacetic Acid, Calcium Disodium EDTA, Citric Acid, Cyclodextrin, Cyclohexanediamine Tetraacetic Acid, Diammonium Citrate, Diammonium EDTA, Diethylenetriamine Pentamethylene Phosphonic Acid, Dipotassium EDTA, Disodium Azacycloheptane Diphosphonate, Disodium EDTA, Disodium Pyrophosphate, EDTA, Etidronic Acid, Galactaric Acid, Gluconic Acid, Glucuronic Acid, HEDTA, Hydroxypropyl Cyclodextrin, Methyl Cyclodextrin, Pentapotassium Triphosphate, Pentasodium Aminotrimethylene Phosphonate, Pentasodium Ethylenediamine Tetramethylene Phosphonate, Pentasodium Pentetate, Pentasodium Triphosphate, Pentetic Acid, Phytic Acid, Potassium Citrate, Potassium EDTMP, Potassium Gluconate, Potassium Polyphosphate, Potassium Trisphosphonomethylamine Oxide, Ribonic Acid, Sodium Chitosan Methylene Phosphonate, Sodium Citrate, Sodium Diethylenetriamine Pentamethylene Phosphonate, Sodium Dihydroxyethylglycinate, Sodium EDTMP, Sodium Gluceptate, Sodium Gluconate, Sodium Glycereth-1 Polyphosphate, Sodium Hexametaphosphate, Sodium Metaphosphate, Sodium Metasilicate, Sodium Phytate, Sodium Polydimethylglycinophenolsulfonate, Sodium Trimetaphosphate, TEA-EDTA, TEA-Polyphosphate, Tetrahydroxyethyl Ethylenediamine, Tetrahydroxypropyl Ethylenediamine, Tetrapotassium Etidronate, Tetrapotassium Pyrophosphate, Tetrasodium EDTA, Tetrasodium Etidronate, Tetrasodium Pyrophosphate, Tripotassium EDTA, Trisodium Dicarboxymethyl Alaninate, Trisodium EDTA, Trisodium HEDTA, Trisodium NTA und Trisodium Phosphate.

### Duft- und Farbstoffe

Als weitere Inhaltsstoffe kann der WC-Reinigungsblock einen oder mehrere Duftstoffe und/oder ein oder mehrere Farbstoffe (*INCI* Colorants) enthalten. Als Farbstoffe können dabei sowohl wasserlösliche als auch öllösliche Farbstoffe verwendet werden, wobei einerseits die Kompatibilität mit weiteren Inhaltsstoffen, beispielsweise Bleichmitteln, zu beachten ist und andererseits der eingesetzte Farbstoff gegenüber der WC-Keramik auch bei längerem Einwirken nicht substantiv wirken sollte. Die Farbstoffe sind vorzugsweise in einer Menge von 0,0001 bis 0,1 Gew.-%, insbesondere 0,0005 bis 0,05 Gew.-%, besonders bevorzugt 0,001 bis 0,01 Gew.-%, enthalten.

### Builder

In den WC-Reinigungsblöcken können ggf. wasserlösliche und/oder wasserunlösliche Builder eingesetzt werden. Dabei sind wasserlösliche Builder bevorzugt, da sie in der Regel weniger dazu tendieren, auf harten Oberflächen unlösliche Rückstände zu hinterlassen. Übliche Builder, die im Rahmen der Erfindung zugegen sein können, sind die niedermolekularen Polycarbonsäuren und ihre Salze, die homopolymeren und copolymeren Polycarbonsäuren und ihre Salze, die Citronensäure und ihre Salze, die Carbonate, Phosphate und Silikate. Zu wasserunlöslichen Buildern zählen die Zeolithe, die ebenfalls verwendet werden können, ebenso wie Mischungen der vorgenannten Buildersubstanzen.

### Bleichmittel

Erfindungsgemäß können Bleichmittel dem Reinigungsmittel zugesetzt werden. Geeignete Bleichmittel umfassen Peroxide, Persäuren und/oder Perborate, besonders bevorzugt ist

Wasserstoffperoxid. Natriumhypochlorit ist dagegen bei sauer formulierten Reinigungsmitteln aufgrund der Freisetzung giftiger Chlorgas-Dämpfe weniger geeignet, kann jedoch in alkalisch eingestellten Reinigungsmitteln eingesetzt werden. Unter Umständen kann neben dem Bleichmittel auch ein Bleichaktivator vonnöten sein.

### Korrosionsinhibitoren

Geeignete Korrosionsinhibitoren (*INCI* Corrosion Inhibitors) sind beispielsweise folgende gemäß *INCI* benannte Substanzen: Cyclohexylamine, Diammonium Phosphate, Dilithium Oxalate, Dimethylamino Methylpropanol, Dipotassium Oxalate, Dipotassium Phosphate, Disodium Phosphate, Disodium Pyrophosphate, Disodium Tetrapropenyl Succinate, Hexoxyethyl Diethylammonium, Phosphate, Nitromethane, Potassium Silicate, Sodium Aluminate, Sodium Hexametaphosphate, Sodium Metasilicate, Sodium Molybdate, Sodium Nitrite, Sodium Oxalate, Sodium Silicate, Stearamidopropyl Dimethicone, Tetrapotassium Pyrophosphate, Tetrasodium Pyrophosphate, Triisopropanolamine.

### Abspülregulatoren

Die als Abspülregulatoren bezeichneten Substanzen dienen in erster Linie dazu, den Verbrauch der Mittel während des Einsatzes so zu steuern, dass die vorgesehene Standzeit eingehalten wird. Als Regulatoren eignen sich vorzugsweise feste langkettige Fettsäuren, wie Stearinsäure, aber auch Salze solcher Fettsäuren, Fettsäureethanolamide, wie Kokosfettsäuremonoethanolamid, oder feste Polyethylenglykole, wie solche mit Molekulargewichten zwischen 10000 und 50000.

### Enzyme

Das Mittel kann auch Enzyme enthalten, vorzugsweise Proteasen, Lipasen, Amylasen, Hydrolasen und/oder Cellulasen. Sie können dem erfindungsgemäßen Mittel in jeder nach dem Stand der Technik etablierten Form zugesetzt werden. Hierzu gehören Lösungen der Enzyme, vorteilhafterweise möglichst konzentriert, wasserarm und/oder mit Stabilisatoren versetzt. Alternativ können die Enzyme verkapselt werden, beispielsweise durch Sprühtrocknung oder Extrusion der Enzymlösung zusammen mit einem, vorzugsweise natürlichen, Polymer oder in Form von Kapseln, beispielsweise solchen, bei denen die Enzyme wie in einem erstarrten Gel eingeschlossen sind oder in solchen vom Kern-Schale-Typ, bei dem ein enzymhaltiger Kern mit einer Wasser-, Luft- und/oder Chemikalien-undurchlässigen Schutzschicht überzogen ist. In aufgelagerten Schichten können zusätzlich weitere Wirkstoffe, beispielsweise Stabilisatoren, Emulgatoren, Pigmente, Bleich- oder Farbstoffe aufgebracht werden. Derartige Kapseln werden nach an sich bekannten Methoden, beispielsweise durch Schüttel- oder Rollgranulation oder in Fluid-bed-Prozessen aufgebracht. Vorteilhafterweise sind derartige Granulate, beispielsweise durch Aufbringen polymerer Filmbildner, staubarm und aufgrund der Beschichtung lagerstabil.

Weiterhin können in enzymhaltigen Mitteln Enzymstabilisatoren vorhanden sein, um ein in einem erfindungsgemäßen Mittel enthaltenes Enzym vor Schädigungen wie beispielsweise Inaktivierung, Denaturierung oder Zerfall etwa durch physikalische Einflüsse, Oxidation oder proteolytische Spaltung zu schützen. Als Enzymstabilisatoren sind, jeweils in Abhängigkeit vom verwendeten Enzym, insbesondere geeignet: Benzamidin-Hydrochlorid, Borax, Borsäuren, Boronsäuren oder deren Salze oder Ester, vor allem Derivate mit aromatischen Gruppen, etwa substituierte Phenylboronsäuren beziehungsweise deren Salze oder Ester; Peptidaldehyde (Oligopeptide mit reduziertem C-Terminus), Aminoalkohole wie Mono-, Di-, Triethanol- und -Propanolamin und deren Mischungen, aliphatische Carbonsäuren bis zu C₁₂, wie Bernsteinsäure, andere Dicarbonsäuren oder Salze der genannten Säuren; endgruppenverschlossene Fettsäureamidalkoxylate; niedere aliphatische Alkohole und vor allem Polyole, beispielsweise Glycerin, Ethylenglykol, Propylenglykol oder Sorbit; sowie Reduktionsmittel und Antioxidantien wie Natrium-Sulfit und reduzierende Zucker. Weitere geeignete Stabilisatoren sind aus dem Stand der Technik bekannt. Bevorzugt werden Kombinationen von Stabilisatoren verwendet, beispielsweise die Kombination aus Polyolen, Borsäure und/oder Borax, die Kombination von Borsäure oder Borat, reduzierenden Salzen und Bernsteinsäure oder anderen Dicarbonsäuren oder die Kombination von Borsäure oder Borat mit Polyolen oder Polyaminoverbindungen und mit reduzierenden Salzen.

### Sphärizität

Der WC-Reinigungsblock weist bevorzugt eine Sphärizität Ψ zwischen 0,8 und 1, insbesondere bevorzugt zwischen 0,85 und 1, ganz besonders bevorzugt zwischen 0,9 und 1 auf.

Die Sphärizität Ψ eines Körpers K ist das Verhältnis der Oberfläche des Körpers zur Oberfläche einer Kugel gleichen Volumens: $Ψ = \frac{{π}^{\frac{1}{3}} {\left(6{V}_{p}\right)}^{\frac{2}{3}}}{{A}_{p}} ,$ wobei *Vₚ* das Volumen des Körpers und *Aₚ* seine Oberfläche bezeichnet

Durch die nahezu ideale kugelförmige Ausbildung des WC-Reinigungsblocks wird ein gleichmäßiges Abspülen des WC-Reinigungsblocks in der Art bewirkt, dass der WC-Reinigungsblock seine Kugelform auch während bzw. nach den Abspülvorgängen und einem entsprechendem Abtrag des WC-Reinigungsblocks im Wesentlichen beibehält. Es hat sich gezeigt, dass insbesondere eine hohe Sphärizität Ψ des WC-Reinigungsblocks zu Beginn der Spülwasserbeaufschlagung entscheidend für das Beibehalten der Kugelform während bzw. nach den Abspülvorgängen ist.

Der Durchmesser des kugelförmigen Toilettensteins beträgt vorzugsweise zwischen 1 mm und 10 cm, bevorzugt zwischen 5 mm und 5 cm, insbesondere bevorzugt zwischen 1 cm und 3 cm.

Der WC-Reinigungsblock wird in eine Abgabevorrichtung eingebracht, die mit einem Halter am WC-Beckenrand befestigt wird. Hierzu eignen sich zum einen Körbchen mit Spülwasserverteilelement, wie sie bereits im Stand der Technik, etwa in DE 102008037723, vorbeschrieben sind und die einen oder mehrere WC-Reinigungsblöcke aufnehmen können. Diese werden im Folgenden genauer erläutert. Zum anderen können auch ein oder mehrere offene Teller, auf denen entsprechend ein oder mehrere WC-Reinigungsblöcke fixiert werden zum Einsatz kommen. Gemeinsam bilden WC-Reinigungsblock und Abgabevorrichtung ein System. Dieses kann dementsprechend in einem Verfahren zum Reinigen und/oder Beduften und/oder Desinfizieren von Spültoiletten eingesetzt werden dergestalt, dass die mit dem WC-Reinigungsblock befüllte Abgabevorrichtung in die WC-Schüssel eingehängt wird und beim Betätigen der Toilettenspülung gelöste Inhaltsstoffe des WC-Reinigungsblocks in das Spülwasser gelangen und dort ihre reinigende und/oder duftende und/oder desinfizierende Wirkung entfalten können.

Der WC-Reinigungsblock wird in einem Verfahren hergestellt, das die Schritte
a) Mischen der Inhaltsstoffe,
b) Extrusion des Gemischs,
c) Schneiden des extrudierten Strangs in Portionsstücke einer definierten Masse,
d) Verformung zu rotationssymmetrischen Körpern
umfasst. Dabei erfolgt die Verformung d) vorzugsweise in einer Kugelrollmaschine oder einer Presse. Weitere geeignete Formgebungsverfahren sind Gießen und Kalandrieren. Die Schritte a) und b) können auch kombiniert werden, also Mischen der Inhaltsstoffe im Extruder.

Besonders bevorzugt ist es, wenn der WC-Reinigungsblock eine Kugelform mit einer Sphärizität Ψ zwischen 0,8 und 1, insbesondere bevorzugt zwischen 0,85 und 1, ganz besonders bevorzugt zwischen 0,9 und 1 erhält.

### Ausführungsbeispiele

Es wurden Rezepturen 1 bis 5 hergestellt.

Die Zusammensetzungen sind der nachfolgenden Tabelle zu entnehmen und stellen die Vergleichsbeispiele dar. Alle Mengenangaben sind dabei in Gew.-%.

Die Vergleichsbeispiele V1 bis V5 sind ohne Beschichtung versehen:

| | V1 | V2 | V3 | V4 | V5 |
|---|---|---|---|---|---|
| C₁₀₋₁₃-lin. Alkylbenzolsulfonat-Na | 26 | -- | 12,4 | 21 | -- |
| Fettalkoholsulfat-Na | -- | 7,4 | -- | -- | -- |
| C₁₂- Fettalkoholsulfat-Na | - | 17,4 | 12,4 | -- | -- |
| C₁₄₋₁₆-Olefinsulfonat-Na | 18 | -- | -- | 23 | 20 |
| C₁₆₋₁₈-Fettalkoholethoxylat 25 EO | 8 | 17 | 17 | -- | 17 |
| Cellulose | -- | 3 | -- | -- | -- |
| Trinatriumcitrat-Dihydrat | 1 | 2 | 2 | 0,3 | 2 |
| Natriumsulfat | ad 100 | ad 100 | ad 100 | ad 100 | ad 100 |
| Natriumcarbonat | -- | 0,95 | 0,95 | -- | 0,95 |
| C₁₂₋₁₈-Fettsäuremonoethanolamid | -- | 8 | 15 | -- | 15 |
| Natriumsilikat | -- | -- | -- | 3 | -- |
| Parfüm | 4,5 | 4 | 4,5 | 4,5 | 4,5 |
| Farbstoff | + | + | + | + | + |
| | | | | | |

Die Zusammensetzungen E1 bis E5 gemäß der Erfindung sind der nachfolgenden Tabelle zu entnehmen und stellen die erfindungsgemäßen Beispiele dar. Alle Mengenangaben sind dabei in Gew.-%. Im Falle der erfindungsgemäßen Beispiele wurden die Reinigungsmittelformkörper mit einer PVOH Folie ummantelt.

| | E1 | E2 | E3 | E4 | E5 |
|---|---|---|---|---|---|
| C₁₀₋₁₃-lin. Alkylbenzolsulfonat-Na | 26 | -- | 12,4 | 21 | -- |
| Fettalkoholsulfat-Na | -- | 7,4 | -- | -- | -- |
| C₁₂- Fettalkoholsulfat-Na | - | 17,4 | 12,4 | -- | -- |
| C₁₄₋₁₆-Olefinsulfonat-Na | 18 | -- | -- | 23 | 20 |
| C₁₆₋₁₈-Fettalkoholethoxylat 25 EO | 8 | 17 | 17 | -- | 17 |
| Cellulose | -- | 3 | -- | -- | -- |
| Trinatriumcitrat-Dihydrat | 1 | 2 | 2 | 0,3 | 2 |
| Natriumsulfat | ad 100 | ad 100 | ad 100 | ad 100 | ad 100 |
| Natriumcarbonat | -- | 0,95 | 0,95 | -- | 0,95 |
| C₁₂₋₁₈-Fettsäuremonoethanolamid | -- | 8 | 15 | -- | 15 |
| Natriumsilikat | -- | -- | -- | 3 | -- |
| Parfüm | 4,5 | 4 | 4,5 | 4,5 | 4,5 |
| Farbstoff | + | + | + | + | + |

Es wurde ein System aus einer Verpackung, den WC-Reinigungsblöcken gemäß den vorstehenden Vergleichsbeispielen und Beispielen und einer Abgabevorrichtung bereitgestellt, wobei die Verpackung eine Rückseite umfassend Papier oder Pappe aufweist und die Vorderseite teilweise frei von einer Verpackung ist. Hierdurch war die freie Sicht auf die WC-Reinigungsblöcke möglich. Nach 2 Wochen hatten die Vergleichsbeispiele V1 bis V5 ihren Duft im Wesentlichen verloren. Bei den erfindungsgemäßen Beispielen E1 bis E5 mit Beschichtung hingegen war der Duft noch im Wesentlichen erhalten.

Da die Vorderseite wenigstens teilweise frei von einer Verpackung ist, dahingehend, dass durch den ausgesparten Teil der Verpackung die Sicht auf den Reinigungsmittelformkörper möglich ist und der WC-Reinigungsblock im Stoffaustausch mit der Umgebung steht, kann es zu einer Stoffdiffusion in die Umgebung kommen. Insbesondere leichtflüchtige Parfümöle können so entweichen. Dies wird erfindungsgemäß dadurch vermieden, dass der WC-Reinigungsblock eine Beschichtung aufweist, insbesondere aus einem transparenten Film, insbesondere ein PVA Film, da eine solcher PVA Film im Wesentlichen transparent ist und damit auch der optische Eindruck beim Kauf erhalten bleibt. Erfindungsgemäß ist vorliegend also besonders die Kombination von WC-Reinigungsblock mit einem wasserlöslichen Film in der oben beschriebenen Verpackung maßgeblich. Denn nur mittels dieser Kombination können Dufteindruck und optisches Erscheinungsbild der WC-Reinigungsblöcke erhalten bleiben unter Verwendung einer ökologisch vorteilhafteren Verpackung.

Die Reinigungsmittelformkörper mit Beschichtung sind daher besonders für Verpackungen einer Rückseite aus Pappe und einer Vorderseite, die im Wesentlichen frei ist von einer Plastikverpackung, geeignet.

## Patentansprüche

1. System umfassend:
mindestens einem WC-Reinigungsblock enthaltend Parfüm, **dadurch gekennzeichnet, dass** der WC-Reinigungsblock eine Beschichtung aufweist, wobei die Beschichtung aus einem wasserlöslichen Film besteht;
eine Abgabevorrichtung umfassend den mindestens einen WC-Reinigungsblock; und
eine Verpackung für die Abgabevorrichtung, umfassend eine Rückseite und eine Vorderseite wobei
die Vorderseite wenigstens teilweise frei von Verpackung ist, dahingehend dass die Vorderseite der Verpackung einen ausgesparten, verpackungsfreien Teil aufweist, wodurch die Sicht auf den Reinigungsmittelformkörper möglich ist, wobei die Rückseite der Verpackung Papier oder Pappe umfasst.

2. System gemäß Anspruch 1, **dadurch gekennzeichnet, dass** die Beschichtung aus einem wasserlöslichen Film umfassend PVOH besteht.

3. System gemäß einem der Ansprüche 1 oder 2, **dadurch gekennzeichnet, dass** er 10 bis 70 Gew.-%, vorzugsweise 20 bis 65 Gew.-%, besonders bevorzugt 20 bis 30 Gew.-% Alkylbenzolsulfonat und 10 bis 30 Gew.-%, vorzugsweise 15 bis 30 Gew.-%, besonders bevorzugt 15 bis 25 Gew.-% Olefinsulfonat enthält.

4. System gemäß einem der Ansprüche 1 bis 3, **dadurch gekennzeichnet, dass** der WC-Reinigungsblock ein nichtionisches Tensid vorzugsweise ein Fettalkoholalkoxylat aufweist.

5. System gemäß Anspruch 4, **dadurch gekennzeichnet, dass** das Fettalkoholalkoxylat vorzugsweise in Mengen von bis zu 20 Gew.-% enthalten ist, besonders bevorzugt 4 bis 12 Gew.-%, insbesondere 7 bis 9 Gew.-%.

6. System gemäß einem der vorangehenden Ansprüche, **dadurch gekennzeichnet, dass** er weitere Tenside, vorzugsweise ausgewählt aus der Gruppe umfassend Fettalkoholsulfate, Fettsäuremonoalkanolamide, Fettalkoholethersulfate, Alkansulfonate sowie Gemische derselben enthält.

7. System gemäß einem der vorangehenden Ansprüche, **dadurch gekennzeichnet, dass** er ein oder mehrere weitere Inhaltsstoffe ausgewählt aus der Gruppe umfassend Säuren, Basen, Salze, Verdickungsmittel, antimikrobielle Wirkstoffe, Konservierungsstoffe, Komplexbildner, Farbstoffe, Füllstoffe, Builder, Bleichmittel, Korrosionsinhibitoren, Abspülregulatoren, Enzyme, Mikroorganismen, Wirkstoffe zur Biofilmentfernung, Wirkstoffe zur Inhibierung der Kalkablagerung, Wirkstoffe zur Verminderung der Schmutzhaftung sowie Gemische derselben.

8. System gemäß einem der vorangehenden Ansprüche, **dadurch gekennzeichnet, dass** der WC-Reinigungsblock eine Kugelform mit einer Sphärizität Ψ zwischen 0,8 und 1, insbesondere bevorzugt zwischen 0,85 und 1, ganz besonders bevorzugt zwischen 0,9 und 1 aufweist.

## Claims

1. System comprising:
at least one toilet cleaning block containing perfume, **characterized in that** the toilet cleaning block has a coating, wherein the coating consists of a water-soluble film;a dispensing device comprising the at least one toilet cleaning block; andpackaging for the dispensing device, comprising a back side and a front side
wherein
the front side is at least partially free of packaging, **in that**
the front side of the packaging has a recessed, packaging-free part, whereby the cleaning agent molded body is visible, wherein
the back side of the packaging comprises paper or cardboard.

2. System according to claim 1, **characterized in that** the coating consists of a water-soluble film comprising PVOH.

3. System according to one of claims 1 or 2, **characterized in that** it contains 10 to 70 wt.%, preferably 20 to 65 wt.%, particularly preferably 20 to 30 wt.% alkylbenzenesulfonate and 10 to 30 wt.%, preferably 15 to 30 wt.%, more preferably 15 to 25% by weight olefin sulfonate.

4. System according to one of claims 1 to 3, **characterized in that** the toilet cleaning block comprises a nonionic surfactant, preferably a fatty alcohol alkoxylate.

5. System according to claim 4, **characterized in that** the fatty alcohol alkoxylate is preferably contained in amounts of up to 20% by weight, particularly preferably 4 to 12% by weight, especially 7 to 9% by weight.

6. System according to one of the preceding claims, **characterized in that** it contains further surfactants, preferably selected from the group comprising fatty alcohol sulfates, fatty acid monoalkanolamides, fatty alcohol ether sulfates, alkanesulfonates, and mixtures thereof.

7. System according to one of the preceding claims, **characterized in that** it contains one or more further ingredients selected from the group comprising acids, bases, salts, thickeners, antimicrobial agents, preservatives, complexing agents, dyes, fillers, builders, bleaching agents, corrosion inhibitors, rinse regulators, enzymes, microorganisms, biofilm removal agents, limescale inhibition agents, dirt adhesion reduction agents, and mixtures thereof.

8. System according to one of the preceding claims, **characterized in that** the toilet cleaning block has a spherical shape with a sphericity Ψ between 0.8 and 1, in particular preferably between 0.85 and 1, and most preferably between 0.9 and 1.

## Revendications

1. Système comprenant :
au moins un bloc nettoyant pour WC contenant du parfum, **caractérisé en ce que** le bloc nettoyant pour WC présente un revêtement, le revêtement étant constitué d'un film hydrosoluble ;
un dispositif de distribution comprenant au moins un bloc nettoyant pour WC ; et un emballage pour le dispositif de distribution, comprenant une face arrière et une face avant,
la face avant est au moins partiellement dépourvue d'emballage, de telle sorte que la face avant de l'emballage présente une partie évidée, sans emballage, permettant de voir le corps moulé du produit nettoyant,
la face arrière de l'emballage comprend du papier ou du carton.

2. Système selon la revendication 1, **caractérisé en ce que** le revêtement est constitué d'un film hydrosoluble comprenant du PVOH.

3. Système selon l'une des revendications 1 ou 2, **caractérisé en ce qu'**il contient 10 à 70 % en poids, de préférence 20 à 65 % en poids, de manière particulièrement préférée 20 à 30 % en poids d'alkylbenzènesulfonate et 10 à 30 % en poids, de préférence 15 à 30 % en poids, de préférence 15 à 25 % en poids d'oléfinesulfonate.

4. Système selon l'une des revendications 1 à 3, **caractérisé en ce que** le bloc nettoyant pour WC contient un tensioactif non ionique, de préférence un alcoxylate d'alcool gras.

5. Système selon la revendication 4, **caractérisé en ce que** l'alcoxylate d'alcool gras est contenu de préférence en quantités allant jusqu'à 20 % en poids, de préférence 4 à 12 % en poids, en particulier 7 à 9 % en poids.

6. Système selon l'une des revendications précédentes, **caractérisé en ce qu'**il contient d'autres tensioactifs, de préférence choisis dans le groupe comprenant les sulfates d'alcool gras, les monoalcanolamides d'acide gras, les sulfates d'éther d'alcool gras, les alcanesulfonates ainsi que leurs mélanges.

7. Système selon l'une des revendications précédentes, **caractérisé en ce qu'**il contient un ou plusieurs autres ingrédients choisis dans le groupe comprenant les acides, les bases, les sels, les épaississants, les agents antimicrobiens, les conservateurs, les agents complexants, colorants, charges, adjuvants, agents de blanchiment, inhibiteurs de corrosion, régulateurs de rinçage, enzymes, micro-organismes, agents actifs pour éliminer les biofilms, agents actifs pour inhiber les dépôts calcaires, agents actifs pour réduire l'adhérence des salissures, ainsi que leurs mélanges.

8. Système selon l'une des revendications précédentes, **caractérisé en ce que** le bloc nettoyant pour WC présente une forme sphérique avec une sphéricité Ψ comprise entre 0,8 et 1, de préférence entre 0,85 et 1, et de manière particulièrement préférée entre 0,9 et 1.
